# EUROPÄISCHE PATENTSCHRIFT

(11) **EP 2 252 435 B1**
(45) Veröffentlichungstag und Bekanntmachung des Hinweises auf die Patenterteilung: **30.04.2014**
(21) Anmeldenummer: 09718388.3
(22) Anmeldetag: 06.03.2009
(51) Int. Cl.: B25B 7/10

(54) **EINHANDBETÄTIGBARE ZANGE**
PLIERS THAT CAN BE ACTUATED WITH ONE HAND
PINCE POUVANT ÊTRE ACTIONNÉE D'UNE SEULE MAIN

(30) Priorität: 06.03.2008 DE 102008012969
(43) Veröffentlichungstag der Anmeldung: 24.11.2010
(73) Patentinhaber: Will Werkzeuge GmbH & Co. KG, 35279 Neustadt (DE)
(72) Erfinder: GROTEN, Andreas, H., 48683 Ahaus (DE); MÖLLER, Oliver, 34628 Willingshausen (DE)
(74) Vertreter: Müller, Enno
(86) Internationale Anmeldenummer: PCT/EP2009/052650
(87) Internationale Veröffentlichungsnummer: WO 2009/109650

(56) Entgegenhaltungen:
- EP-A- 0 854 011
- WO-A-00/13856
- WO-A-2004/103646
- DE-U1- 29 907 864

## Beschreibung

Die Erfindung betrifft eine einhandbetätigbare Zange mit zwei Zangenschenkeln, die bei Kraftbetätigung vermittels eines Eingriffsteils miteinander verrastet sind, wobei weiter die Zangenschenkel durch eine Führung des einen Zangenschenkels zwischen einem Führungsanschlag und dem Eingriffsteil, die an dem anderen Zangenschenkel gehaltert sind, kreuzend zueinander geführt sind, wobei weiter an einer Seite des Kreuzungsbereichs der Zangenschenkel ein Zangenmaul und an der gegenüberliegenden Seite unterhalb des Kreuzungsbereichs an den Zangenschenkeln Griffabschnitte ausgebildet sind, wobei darüber hinaus die Zangenschenkel über ein Steuerelement und einen Federtrieb, der das Zangenmaul in eine Öffnungsstellung vorspannt, verbunden sind, welche Öffnungsstellung sich nach Entlastung der Griffabschnitte selbsttätig federbelastet herbeiführt, wobei überdies in einem ersten Bewegungsabschnitt des Federtriebs die Zangenmaulbacken aufeinander zu fahren und in einem zweiten Bewegungsabschnitt ein Eingriff des Eingriffsteils in eine Rastverzahnung des einen Zangenschenkels erfolgt, wonach eine Kraftverdrehung der beweglichen Zangenmaulbacke um das Eingriffsteil durchführbar ist.

Einhandbetätigbare Zangen sind bereits in verschiedenen Ausführungsformen bekannt geworden. Hierzu ist beispielsweise auf die WO 2004/103 646 A2 zu verweisen, weiter auf die WO 00/13856.

Darüber hinaus ist zum Stand der Technik auch die DE 299 07 864 U1 zu nennen. Hier ist ein Federtrieb vorgesehen, der zugleich das Steuerelement ergibt. Die DE 299 07 864 U offenbart den einleitenden Teil des unabhängigen Anspruchs 1.

Beim Gegenstand der letztgenannten Druckschrift ist der Führungsanschlag und das Eingriffsteil jeweils fest verbunden mit dem betreffenden Zangenschenkel, im Sinne vorstehender Ausführungen dem anderen Zangenschenkel, ausgebildet. Bei der Kraftbetätigung der Zange, nach erfolgter Verrastung, müssen die Zähne des Eingriffsteils und der Gegenverzahnung sich notwendig gegeneinander bewegen, um ein Schließen der Zange zu erreichen. Die Verzahnung muss hierauf abgestellt sein. Ausgehend von der letztgenannten Druckschrift stellt sich der Erfindung die Aufgabe, eine einhandbetätigbare Zange anzugeben, bei welcher eine günstige Verrastung zwischen dem Eingriffsteil und der Gegenverzahnung erreicht ist.

Eine Lösung der Aufgabe ist durch den Gegenstand des Anspruchs 1 gegeben, wobei darauf abgestellt ist, dass das Eingriffsteil zusammen mit dem Führungsanschlag auf einem relativ zu dem anderen Zangenschenkel bewegbaren Halterungsteil angeordnet ist. Der eine Zangenschenkel ist gleichsam damit auf einer Halterungsplattforrn des anderen Zangenschenkels geführt, welche Halterungsplattform den Gegenanschlag und das Eingriffsteil aufweist. Somit ist eine Entkopplung der Verzahnung zu dem anderen Zangenschenkel gegeben. Die Verzahnung kann günstiger ausgeführt werden.

Bevorzugt weist das Halterungsteil einen kreisförmigen Grundriss auf. Es ist weiter bevorzugt gleichsam als Plattform in den anderen Zangenschenkel eingelassen. Es kann mit dem anderen Zangenschenkel beispielsweise verschraubt oder vernietet sein.

Weiter bevorzugt ist, dass insbesondere im Falle einer durchgesteckten Zange das Halterungsteil zufolge der Kreuzung der Zangenschenkel verliersicher in dem den einen Zangenschenkel durchsetzenden anderen Zangenschenkel gehaltert ist. Der eine Zangenschenkel besitzt im Kreuzungsbereich eine gabelförmige Ausgestaltung, wobei ein Gabelschenkel oberhalb des anderen und der andere Gabelschenkel unterhalb des anderen Zangenschenkels verläuft. Hierbei kann das Halterungsteil in den anderen Zangenschenkel lediglich eingelegt sein, ist aber gleichwohl eben aufgrund des oder der übergreifenden Gabelschenkel unverlierbar gehaltert. In weiterer Einzelheit kann das Halterungsteil insbesondere in diesem Zusammenhang als im Grundsatz lediglich in eine entsprechende Bohrung des anderen Zangenschenkels eingesetzte Scheibe ausgebildet sein. Es bedarf keiner Halterung des Halterungsteils in Bezug auf den anderen Zangenschenkel. Würde man sich den einen Zangenschenkel, in dem angesprochenen Fall also die oben und unten den anderen Zangenschenkel übergreifenden Gabelschenkel wegdenken, würde das Halterungsteil aus dem anderen Zangenschenkel herausfallen oder herausgehoben werden können, unabhängig davon, in welcher Richtung (nach oben oder unten). Zugleich ist im montierten Zustand der eine Zangenschenkel aufgrund des Verlaufs zwischen dem Führungsanschlag und dem Eingriffsteil formschlüssig relativ zu dem anderen Zangenschenkel eben vermittels des Halterungsteils gehalten.

Weiter ist bevorzugt, dass das Eingriffsteil eine Eingriffszahnausbildung aufweist, deren Zahnspitzen einer gekrümmten Linie folgen. Eine umhüllende Zahnspitze ist also abweichend von einer Geraden ausgebildet. Unabhängig von einer relativen Drehstellung des Eingriffsteils zu dem anderen Zangenschenkel ist ein günstiger Verzahnungseingriff erreicht. Da zudem der einmal erreichte Verzahnungseingriff grundsätzlich einer Bewegung des Zangenschenkels nicht zu folgen braucht, ist diese Anordnung der Eingriffszähne auch möglich.

Während die Zahnspitzen des Eingriffsteils bevorzugt einer gekrümmten Linie folgend, folgen die Zahnspitzen der an dem beweglichen Zangenschenkel ausgebildeten Gegenverzahnung bevorzugt einer geraden Linie. Hinsichtlich der Zahnspitzen des Eingriffsteils kann jedoch auch eine Ausgestaltung vorgesehen sein, bei welcher zwei oder mehr Zahnspitzen jeweils entlang einer geraden Linie enden, die nächsten zwei oder mehreren Zahnspitzen gegenüber dieser ersten geraden Linie dann aber entlang einer geraden Linie enden, die zu der ersten geraden Linie in einem Winkel verläuft, bevorzugt mit dieser einen spitzen Winkel einschließt. Im Ergebnis kann sich so ein mehreckiger Verlauf bezüglich der genannten Linien einstellen, also etwa ein Viereck, Sechseck, Achteck usw.

Wie bereits angesprochen, handelt es sich weiter bevorzugt auch um eine durchgesteckte Zange, wobei der andere Zangenschenkel in einem an dem einen Zangenschenkel ausgebildeten Schlitz läuft. Hierbei ist weiter bevorzugt, dass das Halterungsteil beidseitig, also zugewandt beiden schlitzbildenden Gabelschenkeln des einen Zangenschenkels, einen Gegenanschlag und ein Eingriffsteil ausbildet. Entsprechend ist auch an beiden Gabelschenkeln eine Gegenverzahnung ausgebildet. Darüber hinaus ist aber auch nur eine einseitige Ausbildung des Anschlags und des Eingriffsteils an dem Halterungsteil, dies weiter vorzugsweise kombiniert mit nur einer Gegenverzahnung an einem zugeordneten Gabelschenkel, vorgesehen.

Weiter bevorzugt ist vorgesehen, dass nach erfolgter Verrastung zwischen dem Eingriffsteil und der Gegenverzahnung eine Verschwenkung des anderen Zangenschenkels zum Schließen des Zangenmauls relativ zu dem feststehenden Halterungsteil durchführbar ist. Diese Verschwenkbeweglichkeit insgesamt ist auch bevorzugt winkelbegrenzt vorgesehen. Dies durch an dem anderen Zangenschenkel ausgebildete Anschläge. Die Anschläge befinden sich entsprechend außerhalb des Halterungsteils.

Nachstehend ist die Erfindung weiter anhand der beigefügten Zeichnung erläutert, die aber lediglich ein Ausführungsbeispiel darstellt. Hierbei zeigt:
- Fig. 1: eine Draufsicht auf die Zange nach Erfassung eines Werkstücks;
- Fig. 2: die Zange gemäß Fig. 1 in einer perspektivischen Ansicht von schräg unten (ohne Werkstück);
- Fig. 3: eine Herausvergrößerung des Zangenmaulbereichs in der Stellung gemäß Fig.1;
- Fig. 4: einen Querschnitt durch die Zange gemäß Fig. 3, geschnitten entlang der Linie IV-IV; und
- Fig. 5: eine Darstellung gemäß Fig.1, in der Öffnungsstellung.

Dargestellt und beschrieben ist, zunächst mit Bezug zu Fig. 1, eine einhandbetätigbare Zange 1 mit zwei Zangenschenkeln 2, 3, wobei befestigt an einem Halterungsteil 4 an dem Zangenschenkel 3, der auch als anderer Zangenschenkel angesprochen ist, ein Eingriffsteil 5 ausgebildet ist und ein Führungsanschlag 6.

Die Zangenschenkel 2, 3 sind kreuzend zueinander geführt. An der einen Seite des Kreuzungsbereichs der Zangenschenkel 2,3 ist ein Zangenmaul 7 ausgebildet und an der gegenüberliegenden Seite des Kreuzungsbereichs sind an den Zangenschenkeln 2, 3 - hier im Einzelnen nicht dargestellte - Griffabschnitte ausgebildet.

Die Zange 1 ist in eine Öffnungsstellung, siehe Fig. 5, vorgespannt, und zwar über ein im Einzelnen aus zwei Lenkern 8, 9 bestehendes Steuerungselement, das von einer Wendelfeder 10 beaufschlagt ist. Grundsätzlich kann das Steuerelement und die Feder auch einteilig zusammengefasst ausgebildet sein, wie etwa in der eingangs genannten DE 299 07 864 U1 beschrieben.

Das Halterungsteil 4 ist relativ zu dem Zangenschenkel 3 verdrehbar angeordnet.

Wie sich im Einzelnen aus Fig. 4 ergibt, ist das Halterungsteil 4 plattenförmig gebildet, wobei die kreisförmige Drehplatte in eine entsprechende Ausnehmung 11 in den Zangenschenkel 3 eingelassen ist. Die Ausnehmung 11 ist kreisförmig, kann also als Bohrung ausgebildet sein. Die Dicke des Plattenteils 4 ist beim Ausführungsbeispiel gleich zu der Dicke des Zangenschenkels 3, jedenfalls im umgebenden Bereich, gewählt, wobei sowohl das Eingriffsteil 5 wie auch das Führungsteils 6 einstückig an das Halterungsteil 4 zu beiden Seiten hin entsprechend vorragend angeformt sind. Insofern bietet sich die Herstellung als Gussteil oder Sinterteil an. Alternativ kann es sich auch um ein kreisförmiges Plattenteil handeln, an das dann das oder die Führungsteile 6 und das oder die Eingriffsteile 5 angebracht, etwa angeschraubt oder angeschweißt sind..

Das Halterungsteil 4 ist lediglich durch den Zangenschenkel 2, nämlich die oben und unten das Halterungsteil 4 übergreifenden Gabelschenkel des Zangenschenkels 2, im Kreuzungsbereich der Zangenschenkel 2, 3 in dem Zangenschenkel 3 gehaltert. Zugleich ist der Zangenschenkel 2 aufgrund des seine Bewegung nach radial außen oder innen bezüglich des Halterungsteils 4 begrenzenden Eingriffsteile und Führungsteile formschlüssig vermittels des Halterungsteils 4 an dem Zangenschenkel 3 gehaltert.

An dem Zangenschenkel 3 kann weiterhin, wie sich etwa aus Fig. 2 ergibt, ein außerhalb des Halterungsteils 4 ausgebildeter Schwenkanschlag 12 vorgesehen sein. Ein gleicher Schwenkanschlag kann auch gegenüberliegend, zangenmaulseitig, im Hinblick auf eine entgegengesetzte Schwenkbegrenzung einer Verschwenkung des Zangenschenkels 2 relativ an dem Zangenschenkel 3 noch vorgesehen sein.

Wie sich weiter aus Fig. 2 ergibt, besteht beim Ausführungsbeispiel der Federtrieb mit dem Steuerelement aus einem ersten, an dem Zangenschenkel 2 drehbeweglich angelenkten Lenker 13 und einem zweiten, an dem Zangenschenkel 3 drehbeweglich angelenkten Lenker 14. Weiter ist eine Wendelfeder 15 vorgesehen, deren einer Schenkel 16 sich an den Zangenschenkel 2, bevorzugt dem Anlenkbereich des Lenkers 13 an den Zangenschenkel 2, abstützt. Der andere Schenkel 15 stützt sich an dem Lenker 14 ab, dort konkret in einem Langloch 17, in das ein entsprechend abgebogener Endbereich 18 der Feder 15 eingreift.

Der Lenker 14, der als Flachteil ausgebildet ist, wie auch bevorzugt insoweit der Lenker 13, weist über seine Länge eine Abkröpfung 19 auf. Mittels eines Gelenkbolzens 20 sind die Lenker 13,14 miteinander verbunden, wobei der Bolzen 20 zugleich auch eine Windung der Feder 15 aufnimmt und so die Feder 15 haltert. Die Feder 15 ist in ihre Streckstellung vorgespannt, so, dass sich bei Entlastung der Zange, ggf. nach einer kurzen Betätigung ohne im Zangenmaul gefasstes Werkstück, zum Auseinanderfahren der Zähne, die Offenstellung und auch damit Ruhestellung der Zange 1 gemäß Fig. 5 einstellt.

Weiterhin ist von Bedeutung, siehe hierzu auch Fig. 3, dass die Zahnspitzen 21 eines Eingriffsteils 5 einer gebogenen Linie L, die bevorzugt eine Kreislinie ist, folgen. Die in der Draufsicht sich ergebende Konturlinie K des Führungsanschlags 6 ist ebenfalls eine gebogene Linie. Die Zahnspitzen 22 der beim Ausführungsbeispiel an beiden Gabelschenkeln des Zangenschenkels 2 ausgebildeten Gegenverzahnungen verlaufen dagegen entlang einer geraden Linie L₁.

Wenn die Zange aus der Stellung gemäß Fig. 5 gegen ein Werkstück W bewegt wird, erfolgt auf Grund der Vorspannung des Zangenschenkels 3 gegen den Zangenschenkel 2 ein Verfahren der Zangenmaulbacken 23, 24 unter Anlage des jeweiligen Führungsanschlages 6 an einer zugeordneten Außenrandkante 25 des Zangenschenkels 2 gegeneinander, so lange, bis die Zangenmaulbacken, 23,24 jeweils an dem Werkstück W anliegen. Sodann verschwenkt der Zangenschenkel 3 momentan um den Anlagebereich der Zangenmaulbacke 23 and dem Werkstück W, bis ein Eingriffsteil 5 mit der jeweiligen Gegenverzahnung in Eingriff ist, wie dies in Fig. 1 bzw. Fig. 3 beispielsweise dargestellt ist. Darüber hinaus kann aber der Zangenschenkel 3, etwa, wenn das Werkstück W eine gewisse Nachgiebigkeit besitzt, noch weiter verschwenkt werden, um das dann relativ zu dem Zangenschenkel 2 feststehende Halterungsteil 4. Das Halterungsteil 4 kann sich relativ zu dem Zangenschenkel 3 verdrehen.

## Patentansprüche

1. Einhandbetätigbare Zange mit zwei Zangenschenkeln (2,3), die bei Kraftbetätigung vermittels eines Eingriffsteils (5) miteinander verrastet sind, wobei weiter die Zangenschenkel (2, 3) durch eine Führung des einen Zangenschenkels (2) zwischen einem Führungsanschlag (6) und dem Eingriffsteil (5), die an dem anderen Zangenschenkel (3) gehaltert sind, kreuzend zueinander geführt sind, wobei an einer Seite des Kreuzungsbereichs der Zangenschenkel (2, 3) ein Zangenmaul (7) und an der gegenüberliegenden Seite unterhalb des Kreuzungsbereichs an den Zangenschenkeln (2, 3) Griffabschnitte ausgebildet sind, wobei darüber hinaus die Zangenschenkel (2,3) über ein Steuerelement (8, 9) und einen Federtrieb, der das Zangenmaul (7) in eine Öffnungsstellung vorspannt, verbunden sind, welche Öffnungsstellung sich nach Entlastung der Griffabschnitte selbsttätig federbelastet herbeiführt, wobei überdies in einem ersten Bewegungsabschnitt des Federtriebs die Zangenmaulbacken (23,24) aufeinander zu fahren und in einem zweiten Bewegungsschnitt ein Eingriff des Eingriffsteils (5) in eine Gegenverzahnung des einen Zangenschenkels (2) erfolgt, wonach eine Kraftverdrehung der beweglichen Zangenmaulbacke durchführbar ist, **dadurch gekennzeichnet, dass** das Eingriffsteil (5) zusammen mit dem Führungsanschlag (6) auf einem relativ zu dem anderen Zangenschenkel (3) bewegbaren Halterungsteil (4) angeordnet ist.

2. Zange nach Anspruch 1, **dadurch gekennzeichnet, dass** das Halterungsteil (4) einen kreisförmigen Grundriss aufweist.

3. Zange nach einem der vorhergehenden Ansprüche, **dadurch gekennzeichnet, dass** das Halterungsteil (4) zufolge der Kreuzung der Zangenschenkel (2,3) verliersicher in dem den einen Zangenschenkel (2) durchsetzenden anderen Zangenschenkel (3) gehaltert ist.

4. Zange nach einem der vorhergehenden Ansprüche, **dadurch gekennzeichnet, dass** das Eingriffsteil (5) eine Eingriffszahnausbildung aufweist, deren Zahnspitzen (21) einer gekrümmten Linie L folgen.

5. Zange nach einem der vorhergehenden Ansprüche, **dadurch gekennzeichnet, dass** die Zahnspitzen (22) der an dem Zangenschenkel (2) ausgebildeten Gegenverzahnung entlang einer Geraden Linie L₁ verlaufen.

6. Zange nach einem der vorhergehenden Ansprüche, **dadurch gekennzeichnet, dass** nach erfolgter Verrastung zwischen dem Eingriffsteil (5) und der Gegenverzahnung eine Verschwenkung des anderen Zangenschenkels (3) zum Schließen des Zangenmauls (7) relativ zu dem feststehenden Halterungsteil (4) durchführbar ist.

## Claims

1. Pliers which can be actuated with one hand, comprising two plier arms (2, 3), which, when actuated by force, are locked together by means of an engagement part (5), the plier arms (2, 3) also being guided so as to cross over one another by guiding one plier arm (2) between a guide stop (6) and the engagement part (5), which are mounted on the other plier arm (3), a mouth (7) of the pliers being formed on one side of the crossing region of the plier arms (2, 3) and handle portions being formed on the plier arms (2, 3) on the opposite side below the crossing region, the plier arms (2, 3) additionally being connected via a control element (8, 9) and a spring drive which biases the mouth (7) of the pliers into an open position, which is brought about automatically in a spring-loaded manner once the handle portions have been released, the jaws (23, 24) of the mouth of the pliers furthermore moving towards one another in a first movement of the spring drive and the engagement part (5) engaging in mating teeth of one plier arm (2) in a second movement, after which a forced torsion of the movable jaw of the mouth of the pliers can be carried out, **characterised in that** the engagement part (5) is arranged together with the guide stop (6) on a mounting part (4) which is movable relative to the other plier arm (3).

2. Pliers according to claim 1, **characterised in that** the mounting part (4) is circular in plan view.

3. Pliers according to either of the preceding claims, **characterised in that**, according to the crossing of the plier arms (2, 3), the mounting part (4) is mounted in a captive manner in the other plier arm (3), which penetrates the plier arm (2).

4. Pliers according to any of the preceding claims, **characterised in that** the engagement part (5) comprises an engagement tooth formation, the tooth tips (21) of which follow a curved line L.

5. Pliers according to any of the preceding claims, **characterised in that** the tooth tips (22) of the mating teeth formed on the plier arm (2) extend along a straight line L₁.

6. Pliers according to any of the preceding claims, **characterised in that**, once the engagement part (5) and the mating teeth are locked together, the other plier arm (3) can be pivoted relative to the stationary mounting part (4) for closing the mouth (7) of the pliers.

## Revendications

1. Pince pouvant être actionnée d'une seule main, avec deux branches de pince (2, 3), qui lors de l'application d'une force sont verrouillés l'une par rapport à l'autre au moyen d'une pièce d'engagement (5), dans laquelle les branches de pince (2, 3) sont en outre guidées l'une par rapport à l'autre en se croisant mutuellement grâce à un guidage de l'une des branches de pince (2) entre une butée de guidage (6) et la pièce d'engagement (5) prévues sur l'autre branche de pince (3), dans laquelle une gueule de pince (7) est ménagée d'un côté de la zone de croisement des branches de pince (2, 3) et des parties d'actionnement sont ménagées sur les branches de pince (2, 3) du côté opposé et en dessous de la zone de croisement des branches de pince (2, 3), dans laquelle les branches de pince (2 , 3) sont de plus reliées par l'intermédiaire d'un élément de commande (8, 9) et d'un entraînement à ressort qui sollicite la gueule de pince (7) vers sa position d'ouverture, à laquelle on aboutit automatiquement sous l'effet du ressort lorsque les parties d'actionnement sont relâchées, dans laquelle en outre dans une première partie du mouvement de l'entraînement à ressort les mâchoires (23, 24) de la gueule de pince sont ramenées l'une vers l'autre et dans une deuxième partie du mouvement de l'entraînement à ressort la pièce d'engagement (5) vient en prise dans une contre-denture de ladite une branche de pince (2), après quoi une rotation à force de la mâchoire mobile est possible, **caractérisée en ce que** la pièce d'engagement (5) ainsi que la butée de guidage (6) sont ménagées sur une pièce de maintien (4) mobile par rapport à ladite autre branche de pince (3).

2. Pince selon la revendication 1, **caractérisée en ce que** la pièce de maintien (4) a une forme circulaire.

3. Pince selon l'une des revendications précédentes, **caractérisée en ce que** la pièce de maintien (4), du fait du croisement des branches de pince (2, 3), est montée captive dans la branche de pince (2) traversant l'autre branche de pince (3).

4. Pince selon l'une des revendications précédentes, **caractérisée en ce que** la pièce d'engagement (5) présente une denture d'engagement dont les sommets des dents (21) suivent une ligne incurvée L.

5. Pince selon l'une des revendications précédentes, **caractérisé en ce que** les sommets des dents (22) de la contre-denture ménagée sur la branche de pince (2) s'étendent le long d'une ligne droite L₁.

6. Pince selon l'une des revendications précédentes, **caractérisée en ce qu'**après le verrouillage de la pièce d'engagement (5) sur la contre-denture, un pivotement de l'autre branche de pince (3) par rapport à la pièce de maintien fixe (4) est possible pour fermer la gueule de pince (7).
